# FASCICULE DE BREVET EUROPEEN

(11) **EP 0 279 740 B1**
(45) Date de publication et mention de la délivrance du brevet: **20.05.1992**
(21) Numéro de dépôt: 88400326.0
(22) Date de dépôt: 15.02.1988
(51) Int. Cl.: B63B 7/04, B63B 1/12

(54) **Bateau de pèche et/ou de loisirs démontable**
Zerlegbares Fischer- und/oder Freizeitboot
Dismantable fishing and/or recreation boat

(30) Priorité: 18.02.1987 FR 8702354
(43) Date de publication de la demande: 24.08.1988
(73) Titulaire: Battaia, Gilbert, F-82300 Caussade (FR)
(72) Inventeur: Herard, Yves, F-81380 Lescure d'Albigeois (FR)
(74) Mandataire: Dellicour, Paul

(56) Documents cités:
- EP-A- 0 012 288
- FR-A- 2 554 410
- US-A- 2 748 740

## Description

La présente invention a trait à l'industrie nautique et concerne plus particulièrement les bateaux destinés à la pêche et/ou aux loisirs.

Actuellement, les bateaux de ce genre se présentent sous la forme de barques (en bois, en fibre, en plastique, en fer, etc...) ou sous la forme de catamarans transformables en bateaux de pêche-promenade à moteur tel que celui décrit dans le brevet français 2.554.410. Dans celui-ci, l'opération de transformation consiste à remplacer la toi le du catamaran tendue sur le cadre métallique reliant les deux flotteurs, par un plancher plus rigide qui sera amarré audit cadre. L'originalité porte notamment sur l'équipement permettant de substituer sur le cadre métallique, la toi le au plancher et vice-versa.

Un autre de ces catamarans, tel que celui décrit dans le brevet américain n° 2 748 740, comprend deux flotteurs identiques maintenus espacés par des traverses qui tout en servant également de support à un moteur de propulsion et à un gouvernail, assure l'assise du plancher réalisé à partir de planches de pont qui viennent recouvrir lesdites traverses parallèlement auxdits flotteurs. Le montage et/ou le démontage d'un tel catamaran s'avère une opération longue et fastidieuse, notamment pas des fixations classiques à partir de boulons et d'écrous de serrage complexes à mettre en oeuvre.

D'une manière générale, ces barques ou catamarans transformables présentent de nombreux défauts quant à leur stabilité, leur confort relatif, leur transport, et leur sédentarité (car ceux-ci sont l'objet in situ de dépradation et/ou de vol).

Partant de ces constatations le demandeur a imaginé un bateau de pêche et/ou de loisirs démontable tout en palliant aux inconvénients précités.

Selon les dispositions principales de l'invention, ce bateau comprenant classiquement deux flotteurs identiques, un plancher constitué de planches de plancher, des boulons et des écrous de serrage, est caractérisé en ce que :
- d'une part, les susdits boulons sont constitués par plusieurs filetages régulièrement espacés sur la partie supérieure des flotteurs pour assurer au moyen d'écrous à vissage manuel, la fixation démontable de plusieurs planches de plancher montées juxtaposées les unes aux autres sur les deux flotteurs pour former un plancher uniforme tout en reliant les deux flotteurs parallèlement entre eux ;
- d'autre part, l'entière largeur des deux flotteurs est recouverte par les planches de plancher dont les faces inférieures des bords sont préformées d'une réservation permettant d'enchâsser la partie haute desdits flotteurs sur une certaine épaisseur desdites planches ;
- et enfin, un évidement rectangulaire est ménagé dans la partie haute desdits flotteurs sur la largeur de ces derniers et de part et d'autre de chaque filetage, pour recevoir la branche verticale du profil en T qu'adopte chaque planche de plancher sur leur face inférieure et par le tronçon délimité par leur réservation.

Par rapport aux catamarans du brevet français n^{o} 2.554.410 et du brevet américain n° 2.748.740, le bateau de l'invention offre déjà le grand avantage d'éviter l'utilisation d'un cadre métallique raidisseur puisque les planches de plancher servent d'entretoise-support et de plancher et sont étroitement liées à leurs extrémités préformées à cet effet avec lesdits flotteurs. D'autre part, l'aspect modulaire du plancher réalisé à partir de n
de planches offre le grand avantage de faciliter les opérations de manutention, de transport et de montage du bateau.

De par sa conception, le bateau de l'invention présente une très bonne répartition d'équilibrage lui conférant ainsi sur l'eau, une très bonne stabilité aux dévers, notamment pour les chasseurs ou pour les pêcheurs installés dessus.

De par sa mise en oeuvre très simple, ce bateau est très facilement démontable et transportable puisqu'il peut être amarré sur la galerie d'une voiture ce qui élimine ipso-facto les contraignantes corvées de remorquage, limitant ainsi la sédentarité sur place. De plus, étant constitué de beaucoup d'éléments identiques (deux flotteurs, quatre planches de plancher, des écrous à visssage manuel, des accessoires de pêche et/ou de loisirs), la réalisation de ce bateau est particulièrement indiquée pour une fabrication industrielle en série.

La présentation sous forme de "kit" ou de "prêt à monter" de ce bateau, réduit considérablement l'encombrement pour son transport et permet également de mettre en place des modes de commercialisation nouveaux dans ce domaine. En effet, la vente de ce bateau peut être assurée par des techniques de ventes classiques appliquées à d'autres produits peu volumineux, telle la vente par correspondance dans des revues spécialisées de pêche, de chasse, de loisirs, etc...

Selon une caractéristique particulièrement avantageuse de l'invention, les trous taraudés sont judicieusement répartis dans chaque planche de plancher pour autoriser l'installation amovible d'accessoires de pêche et/ou de loisirs équipés à cet effet d'une partie mâle filetée appropriée. Ainsi, dans ces trous taraudés, il sera posssible d'installer des bancs-coffres, des mâts de voile, les amarres des haubans, des porte-rames, les fourches-support de cannes à pêche, des poignées de maintien, etc... qui pourront bien évidemment être fournis sur option avec le susdit bateau.

Les concepts généraux de l'invention venant d'être évoqués dans leur forme la plus élémentaire, d'autres caractéristiques et d'autres avantages de la présente invention ressortiront plus clairement à la lecture de la description qui suit, donnant à titre d'exemple non limitatif et en regard des dessins annexés, un mode de réalisation d'un bateau de pêche et/ou de loisirs respectant les concepts fondamentaux de l'invention.
Sur ces dessins :
La figure 1 est une vue en perspective d'un tel bateau.
La figure 2 est une vue en perspective éclatée du bateau de la figure 1.

Tel qu'illustré, ce bateau est constitué de deux flotteurs identiques 1a et 1b façonnés dans du polyéthylène haute densité sur lesquels reposent quatre planches de plancher 2, 3, 4 et 5 façonnées quant à elles, dans du polyester armé de fibres de verre moulé à chaud à la presse.

Comme on peut le voir plus en détails sur le dessin de la figure 2, les deux flotteurs 1a et 1b sont pourvus chacun, dans leur axe médian supérieur, de six filetages 6a et 6b. Sur les quatre filetages centraux, régulièrement espacés, viennent s'engager les lumières 7a, 7b ménagées aux deux extrémités des quatre planches de plancher 2, 3, 4 et 5, et des écrous à vissage manuel 8a, 8b permettant de bloquer, de manière amovible, lesdites planches sur les flotteurs 1a et 1b.

Ces planches qui recouvrent l'entière largeur des flotteurs 1a et 1b sont juxtaposées sur les deux flotteurs pour définir un plancher uniforme (cf. figure 1) et sont préformées à leurs deux extrémités selon une configuration confortant leur liaison sur les deux flotteurs.

D'une part, elles comportent sur leur face inférieure une réservation 9a, 9b permettant d'enchâsser la partie haute des flotteurs sur une certaine épaisseur desdites planches.

D'autre part, elles adoptent, dans leur tronçon délimité par la réservation 9a, 9b, un profil en T de manière à ce que la branche verticale dudit T 10a, 10b, viennent se loger dans un évidement rectangulaire 10aʹ, 10bʹ ménagé dans la partie haute des flotteurs 1a, 1b, sur la largeur de ces derniers et de part et d'autre de chaque filetage 6a, 6b.

Enfin, les bords extrêmes supérieurs desdites planches sont préformées d'un épaulement 11a, 11b délimitant lorsque les planches sont assemblées sur les flotteurs 1a, 1b (cf. figure 1) un rebord continu servant d'arrêt. Avantageusement, une cavité (non représentée sur les dessins) peut être ménagée au-dessous des épaulements 11a, 11b, pour permettre l'empilement et le calage des quatre planches 2, 3, 4 et 5, pour les opérations de rangement et/ou de transport.

Cette configuration des extrémités des planches 2, 3, 4 et 5, permet d'obtenir une liaison imbriquée des planches et des flotteurs, liaison étroite qui élimine la présence d'un cadre raidisseur. Cependant, deux barres d'accouplement 12 et 13 façonnées dans un matériau plus rigide que celui des planches de plancher peuvent être arrimées sur les flotteurs 1a et 1b, à l'avant et à l'arrière du plancher, selon la même fixation démontable que celle des susdites planches afin de conforter l'indéformabilité du bateau. La barre d'accouplement arrière 13 peut être utilisée comme barre-support d'un moteur assurant la propulsion du bateau.

Selon une caractéristique particulièrement avantageuse de l'invention les deux flotteurs 1a et 1b sont pourvus, dans leur partie centrale inférieure, d'une cavité définissant une poignée de transport 14a et 14b.

Selon une autre caractéristique particulièrement avantageuse de l'invention, des trous taraudés 15 (cf. figure 1) sont régulièrement répartis dans chaque planche de plancher pour autoriser l'installation amovible d'accessoires de pêche et/ou de loisirs (non représentés) équipés à cet effet d'une partie mâle filetée appropriée.

Grâce à son aspect modulaire et à son mode d'assemblage prêt à monter et prêt à être démonté, le bateau qui vient d'être ci-dessus décrit et représenté trouve de nombreuses applications dans le domaine de la pêche, de la chasse, de la promenade, des loisirs, etc...

## Revendications

1. Bateau de pêche et/ou de loisirs démontable comprenant :
- deux flotteurs identiques (1a et 1b),
- un plancher constitué de n planches de plancher identiques (2, 3, 4 et 5),
- des boulons (6a et 6b),
- et des écrous de serrage (8a et 8b),
**CARACTERISE PAR LE FAIT QUE :**
- d'une part, les susdits boulons (6a et 6b sont constitués par plusieurs filetages régulièrement espacés sur la partie supérieure des flotteurs pour assurer au moyen d'écrous à vissage manuel (8a et 8b) la fixation démontable de plusieurs planches de plancher (2, 3, 4 et 5) montées juxtaposées les unes aux autres sur les deux flotteurs (1a et 1b) pour former un plancher uniforme tout en reliant les deux flotteurs parallèlement entre eux,
- d'autre part, l'entière largeur des deux flotteurs (1a et 1b) est recouverte par les planches de plancher (2, 3, 4 et 5) dont les faces inférieures des bords sont préformées d'une réservation (9a et 9b) permettant d'enchâsser la partie haute desdits flotteurs sur une certaine épaisseur desdites planches,
- et enfin, un évidement rectangulaire (10a', 10b') est ménagé dans la partie haute des flotteurs (1a, sur la largeur de ces derniers et de part et d'autre de chaque filetage (6a et 6b), pour recevoir la branche verticale (10a, 10b) du profil en T qu'adopte chaque planche de plancher (2, 3, 4 et 5) sur leur face inférieure et par le tronçon délimité par leur réservation (9a, 9b).

2. Bateau selon la revendication 1, **CARACTERISE PAR LE FAIT QUE** les bords supérieurs des planches de plancher (2, 3, 4 et 5) sont préformés d'un épaulement (11a, 11b) formant rebord et servant d'arrêt.

3. Bateau selon la revendication 1, **CARACTERISE PAR LE FAIT QUE** des trous taraudés (15) sont judicieusement répartis dans chaque planche de plancher (2, 3, 4 et 5) pour autoriser l'installation amovible d'accessoires de pêche et/ou de loisirs équipés à cet effet d'une partie mâle filetée appropriée.

4. Bateau selon la revendication 1, **CARACTERISE PAR LE FAIT QUE** les susdits flotteurs (1a, 1b) sont pourvus, dans leur partie centrale inférieure, d'une cavité définissant une poignée de transport (14a, 14b).

## Claims

1. Collapsible fishing and/or leisure boat comprising :
- two identical floats (1a and 1b),
- a deck comprising n identical deck planks (2, 3, 4 and 5),
- bolts (6a, 6b),
- and turnable nuts (8a and 8b),
**CHARACTERIZED IN THAT :**
- On the one hand, the above said bolts (6a and 6b) comprise several threads evenly spaced on the upper portion of the floats in order to ensure by the means of manually turnable nuts (8a and 8b) dismontable fastening of several deck planks (2, 3, 4 and 5) mounted side by side on the two floats (1a and 1b) for forming a uniform deck and connecting the two floats parallel to each other,
- On the other hand, the entire width of the two floats (1a, 1b) is covered by the deck planks (2, 3, 4, and 5) whose lower face edges have a preformed recess (9a, 9b) which permits the upper part of the floats to engage said planks over a certain thickness.
- and at last, a rectangular recess (10a', 10b') is provided in the upper part of the floats (1a, 1b), extending over the width of the latter and both sides of each threaded bolt 6a, 6b so as to receive the vertical bar of the T profile, which each plank of the deck (2, 3, 4, and 5) assumes on its lower face in the section delimited by the recess (9a, 9b).

2. Boat according to claim 1, **CHARACTERIZED IN THE THAT** the upper edges of the deck planks (2, 3, 4, and 5) have a preformed shoulder (11a, 11b) which forms a border and serves as a barrier.

3. Boats according to claim 1, **CHARACTERIZED IN THAT** the tapped holes (15) are judiciously distributed over each deck plank (2, 3, 4, and 5) to allow dismountable installation of fishing and/or recreational accessories and are equipped for this purpose whith an appropriately threaded male part.

4. Boats according to claim 1, **CHARACTERIZED IN THAT** the above said floats (1a, 1b) are provided in their lower central portion whith a cut out defining a tranport handle (14a, 14b).

## Patentansprüche

1. Zerlegbares Fischer- und/oder Freizeitboot mit:
- zwei identischen Schwimmern (1a und 1b),
- einem Fussboden aus n identischen Fussbodenbrettern (2,3,4 und 5),
- Bolzen (6a und 6b),
- und Druckmuttern (8a and 8b),
dadurch gekennzeichnet :
- dass einerseits die oben genannten Bolzen (6a und 6b) durch mehrere, auf der Oberseite der Schwimmer regelmässig auseinanderliegende Gewinde zusammengesetzt werden, die die demontierbare Befestigung mehrerer Fussbodenbretter (2, 3, 4 und 5), welche nebeneinander auf den beiden Schwimmern (1a und 1b) liegen, anhand von manuell festzuschraubenden Muttern (8a und 8b) gewähren, um einen einheitlichen Fussboden zu bilden, der die beiden Schwimmer parallel miteinander verbindet,
- dass andererseits die gesamte Breite der beiden Schwimmer (1a und 1b) von Fussbodenbrettern (2,3,4 und 5) bedeckt ist, deren untere Ränder über eine Reservierung (9a und 9b) verfügen, die es ermöglicht, den hohen Teil der besagten Schwimmer in eine gewisse Dicke der besagten Bretter einzulassen,
- und dass schliesslich eine rechteckige Vertiefung (10a' und 10b') im hohen Teil der Schwimmer (1a, 1b) in der Breite dieser Schwimmer und auf jeder Seite eines jeden Gewindes (6a und 6b) eingerichtet ist, um den senkrechten Ast (10a,10b) des T-Profils, das jedes Fussbodenbrett (2, 3, 4 und 5) auf deren Innenseite annimmt, und den durch deren Reservierung (9a, 9b) abgegrenzten Teil zu empfangen.

2. Boot gemäss Anspruch 1, dadurch gekennzeichnet dass die oberen Ränder der Fussbodenbretter (2, 3, 4 und 5) über einen vorgeformten Ansatz (11a, 11b) verfügen, der einen Rand bildet and als Halt dient.

3. Boot gemäss Anspruch 1, dadurch gekennzeichnet dass die Gewindelöcher (15) genauestens auf jedes Fussbodenbrett (2,3,4 und 5) verteilt sind, um die demontierbare Anbringung von Zubehörteilen für die Fischerei und/oder Freizeit zu ermöglichen. Diesbezüglich verfügen sie über die entsprechenden männlichen Gewinde.

4. Boot gemäss Anspruch 1, dadurch gekennzeichnet dass die besagten Schwimmer (1a,1b) im inneren Mittelstück über eine Einbuchtung verfügen, die zum Tragegriff (14a, 14b) dient.
